# FASCICULE DE BREVET EUROPEEN

(11) **EP 3 592 887 B1**
(45) Date de publication et mention de la délivrance du brevet: **10.05.2023**
(21) Numéro de dépôt: 18707066.9
(22) Date de dépôt: 05.03.2018
(51) Int. Cl.: D01G 25/00

(54) **ETALEUR-NAPPEUR**
KREUZLEGER
CROSS-LAPPER

(30) Priorité: 09.03.2017 FR 1770230
(43) Date de publication de la demande: 15.01.2020
(73) Titulaire: Andritz Asselin-Thibeau, 76500 Elbeuf (FR)
(72) Inventeur: LEROY, Hugues, 76000 Rouen (FR); PERDRIX, Thierry, 76320 Caudebec-lès-Elbeuf (FR)
(74) Mandataire: Eidelsberg, Olivier Nathan
(86) Numéro de dépôt international: PCT/EP2018/055259
(87) Numéro de publication internationale: WO 2018/162369

(56) Documents cités:
- EP-A1- 1 686 205
- EP-A1- 2 365 113
- EP-A2- 0 093 585
- EP-A2- 1 870 499

## Description

La présente invention se rapporte à un étaleur-nappeur.

Classiquement un étaleur-nappeur est alimenté d'un voile de fibres, notamment de non tissé, par exemple issu d'un dispositif de production de voile, par exemple une carde, pour former en sortie de l'étaleur-nappeur une nappe de fibres, notamment de non tissé, comportant des couches superposées constituées de tronçons du voile qui ont été superposés les uns sur les autres en zig-zag sur un tablier de sortie de l'étaleur-nappeur. Des étaleur-nappeurs sont connus par exemple de EP1870499, EP1686205 et EP2365113.

En général, à la suite de l'étaleur-nappeur, une étape de consolidation, notamment par aiguilletage, peut être réalisée.

Le voile issu du dispositif de production de voile est déposé sur un tapis d'entrée (ou tapis avant) de l'étaleur-nappeur. L'étaleur-nappeur comporte également un tapis arrière qui définit avec le tapis avant un trajet de transport jusqu'à une fente de nappage dans laquelle est inséré un tronçon du voile accumulé par l'intermédiaire d'un chariot d'entrée dit chariot accumulateur. Le tronçon accumulé par le chariot accumulateur est fourni à la fente de nappage et est déposé sur le tablier de sortie de l'étaleur-nappeur par un chariot nappeur.

Le voile, constitué de fibres principalement longitudinales, peu liées entre elles et formant une structure très aérée, a une tenue mécanique faible. Il est important cependant que, pendant son passage dans l'étaleur-nappeur, le voile conserve aussi fidèlement que possible son dimensionnement initial et notamment sa largeur initiale et une répartition uniforme de son poids (ou masse surfacique) sur sa largeur. Or, à une étape du trajet du voile, ce dernier est retourné, le tapis avant effectuant un demi-tour pour repartir en sens inverse et le tapis arrière prenant le relais après le retournement pour réaliser la fonction de support du voile.

L'inconvénient cependant est que lors du retournement du voile, ce dernier a tendance à se décoller du tapis, notamment lors du mouvement retour du chariot accumulateur, ce qui est préjudiciable à l'homogénéité de la nappe formée en sortie de l'étaleur-nappeur. Pour résoudre ce problème, on a déjà pensé à réduire la vitesse de l'étaleur-nappeur en fonction du type de voile, notamment de sa densité ou du type des fibres. On a également pensé à prévoir un agencement compliqué et coûteux comportant des moyens d'aspiration combinés à un tapis et/ou cylindre perforé.

On aimerait avoir à disposition un étaleur-nappeur permettant une production de grande qualité à plus grande vitesse de la nappe et ce sans être obligé d'utiliser des moyens d'aspiration en combinaison avec un cylindre perforé qui augmentent de manière trop importante le coût de fabrication et la complexité du fonctionnement de l'étaleur-nappeur.

L'invention vise ainsi, suivant un premier aspect de l'invention, un étaleur-nappeur comme défini à la revendication 1, des perfectionnements et modes de réalisation préférés étant définis aux sous revendications.

En prévoyant ainsi un élément rotatif, notamment un rouleau rotatif, au-dessus ou sensiblement au-dessus de la zone ou région de retournement pour créer une sorte de surpression locale par effet Magnus, on protège, grâce à cette surpression, le voile des effets néfastes de l'action combinée de la force centrifuge exercée sur le voile pendant son retournement et du flux d'air relatif induit par le mouvement de recul du chariot accumulateur lors du retournement du voile, ce qui favorise l'uniformité de la nappe finale en sortie de l'étaleur-nappeur.

Suivant un autre aspect de l'invention, pouvant être mis en oeuvre indépendamment du premier aspect ou en combinaison avec celui-ci, un étaleur-nappeur destiné à fournir en sortie une nappe de fibres à partir d'un voile de fibres fourni en entrée, l'étaleur-nappeur réalisant la superposition de tronçons du voile pour former la nappe en sortie et comportant un tapis avant, un tapis arrière et des moyens de retournement destinés à retourner le voile de fibres pour le faire passer d'un état dans lequel il est supporté par le tapis avant à un état dans lequel il est supporté par le tapis arrière, est caractérisé en ce qu'il est disposé, sensiblement au-dessus de la région de retournement où le retournement du voile s'effectue, un élément entraîné en rotation, par exemple un rouleau ou cylindre entraîné en rotation, l'agencement étant tel que la surface extérieure de l'élément rotatif, notamment du rouleau rotatif, est en communication directe pour les fluides, notamment l'air, avec la zone de retournement, notamment sans interposition d'un tapis. En particulier l'élément rotatif n'est pas un élément d'entraînement du tapis avant et/ou du tapis arrière.

Toujours suivant le premier aspect de l'invention, l'étaleur-nappeur réalisant la superposition de tronçons du voile pour former la nappe en sortie et comportant un tapis avant, un tapis arrière et des moyens de retournement destinés à retourner le voile de fibres pour le faire passer d'un état dans lequel il est supporté par le tapis avant à un état dans lequel il est supporté par le tapis arrière, est caractérisé en ce qu'il est disposé, sensiblement au-dessus de la région de retournement où le retournement du voile s'effectue, un élément entraîné en rotation, par exemple un rouleau ou cylindre entraîné en rotation, l'élément rotatif, notamment le rouleau rotatif, étant entraîné par un moteur.

Suivant encore un autre aspect de l'invention, pouvant être mis en oeuvre indépendamment des autres aspects ou en combinaison avec un ou plusieurs de ceux-ci, un étaleur-nappeur destiné à fournir en sortie une nappe de fibres à partir d'un voile de fibres fourni en entrée, l'étaleur-nappeur réalisant la superposition de tronçons du voile pour former la nappe en sortie et comportant un tapis avant, un tapis arrière et des moyens de retournement destinés à retourner le voile de fibres pour le faire passer d'un état dans lequel il est supporté par le tapis avant à un état dans lequel il est supporté par le tapis arrière, est caractérisé en ce qu'il est disposé, sensiblement au-dessus de la région de retournement où le retournement du voile s'effectue, un élément entraîné en rotation, par exemple un rouleau ou cylindre entraîné en rotation, et l'étaleur-nappeur comporte un premier chariot, ou chariot accumulateur, et un deuxième chariot, ou chariot nappeur, la zone de retournement étant située dans le chariot accumulateur, et l'élément rotatif, notamment le rouleau rotatif, est solidaire du chariot accumulateur, notamment est disposé à l'intérieur de celui-ci.

Suivant encore un autre aspect de l'invention, pouvant être mis en oeuvre indépendamment des autres aspects ou en combinaison avec un ou plusieurs de ceux-ci, un étaleur-nappeur destiné à fournir en sortie une nappe de fibres à partir d'un voile de fibres fourni en entrée, l'étaleur-nappeur réalisant la superposition de tronçons du voile pour former la nappe en sortie et comportant un tapis avant, un tapis arrière et des moyens de retournement destinés à retourner le voile de fibres pour le faire passer d'un état dans lequel il est supporté par le tapis avant à un état dans lequel il est supporté par le tapis arrière, est caractérisé en ce qu'il est disposé, sensiblement au-dessus de la région de retournement où le retournement du voile s'effectue, un élément entraîné en rotation, par exemple un rouleau ou cylindre entraîné en rotation et l'élément rotatif, notamment le rouleau rotatif, a des formes et dimensions telles qu'il crée un flux d'air ayant un coefficient de Reynolds élevé, notamment supérieur à 8.000 et notamment compris entre 10.000 et 100.000.

Suivant encore un autre aspect de l'invention, pouvant être mis en oeuvre indépendamment des autres aspects ou en combinaison avec un ou plusieurs de ceux-ci, un étaleur-nappeur destiné à fournir en sortie une nappe de fibres à partir d'un voile de fibres fourni en entrée, l'étaleur-nappeur réalisant la superposition de tronçons du voile pour former la nappe en sortie et comportant un tapis avant, un tapis arrière et des moyens de retournement destinés à retourner le voile de fibres pour le faire passer d'un état dans lequel il est supporté par le tapis avant à un état dans lequel il est supporté par le tapis arrière, est caractérisé en ce qu'il est disposé, sensiblement au-dessus de la région de retournement où le retournement du voile s'effectue, un rouleau ou cylindre entraîné en rotation, et le rouleau est de type cannelé.

De préférence, les cannelures s'étendent parallèlement à l'axe de rotation du rouleau.

Suivant encore un autre aspect de l'invention, pouvant être mis en oeuvre indépendamment des autres aspects ou en combinaison avec un ou plusieurs de ceux-ci, un étaleur-nappeur destiné à fournir en sortie une nappe de fibres à partir d'un voile de fibres fourni en entrée, l'étaleur-nappeur réalisant la superposition de tronçons du voile pour former la nappe en sortie et comportant un tapis avant, un tapis arrière et des moyens de retournement destinés à retourner le voile de fibres pour le faire passer d'un état dans lequel il est supporté par le tapis avant à un état dans lequel il est supporté par le tapis arrière, est caractérisé en ce qu'il est disposé, sensiblement au-dessus de la région de retournement où le retournement du voile s'effectue, un élément entraîné en rotation, par exemple un rouleau ou cylindre entraîné en rotation, l'élément rotatif, notamment le rouleau rotatif, étant entraîné par un moteur et la commande du moteur d'entraînement de l'élément rotatif, notamment du rouleau, est réalisée de manière à donner à l'élément rotatif, notamment au rouleau, une vitesse de rotation proportionnelle à la vitesse d'entrée du voile dans le chariot accumulateur.

Suivant un autre mode préférentiel, suivant encore un autre aspect de l'invention, pouvant être mis en oeuvre indépendamment des autres aspects ou en combinaison avec un ou plusieurs de ceux-ci, un étaleur-nappeur destiné à fournir en sortie une nappe de fibres à partir d'un voile de fibres fourni en entrée, l'étaleur-nappeur réalisant la superposition de tronçons du voile pour former la nappe en sortie et comportant un tapis avant, un tapis arrière et des moyens de retournement destinés à retourner le voile de fibres pour le faire passer d'un état dans lequel il est supporté par le tapis avant à un état dans lequel il est supporté par le tapis arrière, est caractérisé en ce qu'il est disposé, sensiblement au-dessus de la région de retournement où le retournement du voile s'effectue, un élément entraîné en rotation, par exemple un rouleau ou cylindre entraîné en rotation, l'élément rotatif, notamment le rouleau rotatif, étant entraîné par un moteur et la commande du moteur d'entraînement de l'élément rotatif, notamment du rouleau, est réalisée de manière à donner à l'élément rotatif, notamment au rouleau, une vitesse de rotation proportionnelle à la vitesse d'entrée du voile dans l'étaleur-nappeur.

En particulier, la zone ou région de retournement peut être définie, en coupe transversale par rapport à l'axe transversal des tapis, par l'espace délimité par la partie du tapis avant en contact avec le voile alors que celui-ci se trouve sous le tapis, par la partie du tapis arrière qui n'est pas en contact avec le voile et par un pincement constituant une ouverture d'entrée sur le dessus de la région, le pincement se trouvant au niveau où le tapis avant cesse de supporter le voile.

De préférence l'élément rotatif est à l'aplomb du pincement.

Suivant un mode de réalisation préféré, les moyens de retournement comportent un rouleau de détour.

La présente invention se rapporte également à une installation comportant un dispositif de formation de voile, par exemple une carde, un étaleur nappeur suivant l'invention, alimenté par le dispositif de formation de voile, et un dispositif de consolidation de la nappe formée par l'étaleur nappeur, disposé à la suite de l'étaleur nappeur, par exemple une aiguilleteuse.

A titre d'exemple, on décrit maintenant un mode de réalisation préféré de l'invention en se reportant aux dessins, dans lesquels :
- la figure 1: est une vue partielle en coupe en élévation illustrant un étaleur-nappeur suivant l'invention ; et
- la figure 2: est une vue en perspective d'un mode de réalisation du rouleau rotatif de l'étaleur-nappeur de la figure 1.

La figure 1 représente schématiquement un exemple de mode de réalisation d'un étaleur-nappeur suivant l'invention. Un transfert de voile intervient entre deux tapis. Le voile 1 arrive en continu sur un premier tapis 2 sans fin, dit tapis avant, puis pénètre dans un chariot d'entrée mobile en va et vient où il subit un retournement en effectuant un demi-tour pour être repris par un second tapis 4 sans fin, dis tapis arrière. A la sortie du chariot d'entrée, le voile 1 est convoyé entre les deux tapis 2 et 4. Le voile ainsi maintenu est ensuite repris par un deuxième chariot mobile de sortie, ou nappeur, qui a pour fonction d'étaler le voile en va et vient sur un tablier de sortie se déplaçant en continu transversalement, notamment perpendiculairement, au déplacement du chariot 5 nappeur, de manière à former une nappe constituée de plis décalés.

Le tapis 2 avant est guidé par des rouleaux de guidage 7 et 3 portés par le chariot mobile d'entrée définissant un tronçon incliné 9 de manière que le voile 1 transporté par ce tapis effectue autour du deuxième rouleau 3 un virage en demi-tour, cependant légèrement inférieur à 180°.

Dans le chariot d'entrée, le trajet du tapis 4 arrière est définis par quatre rouleaux 10, 11, 12 et 13 portés par le chariot d'entrée et disposés de manière qu'une ligne de pincement 14 soit ménagée entre le rouleau de guidage 3 du tapis 2 avant autour duquel le voile effectue son demi-tour et le rouleau 12 de guidage du tapis 4 arrière, et de manière que le tapis 4 arrière passe à proximité du rouleau 3 pour prendre en charge le support du voile à la sortie du rouleau 3.

Un rouleau 20 entraîné en rotation par rapport à un axe parallèle à l'axe du rouleau 3, est disposé au-dessus du rouleau 3 dans le chariot d'entrée, en étant solidaire du chariot d'entrée. Le rouleau 20 se trouve sensiblement au-dessus de la zone dans laquelle le voile 1 effectue son retournement, c'est à dire entre le rouleau 3 et le rouleau 12.

De préférence, comme représenté à la figure 2, le rouleau 20 comporte des cannelures longitudinales parallèles à l'axe de rotation du rouleau 20.

Le rouleau 20 est entraîné en rotation par un moteur (non représenté à la figure). Le moteur est commandé de manière à faire tourner le rouleau à une vitesse de rotation proportionnelle à la vitesse d'entrée du voile dans le chariot 3, ou préférablement, proportionnelle à la vitesse d'entrée du voile dans le nappeur afin d'éviter que des variations de vitesses trop brusques du rouleau ne permettent pas le maintien du phénomène aéraulique (Effet Magnus).

Le rouleau créé un flux d'air qui a un coefficient de Reynolds important, notamment supérieur à 8.000, par exemple compris entre 10.000 et 100.000.

A la figure 1, il est représenté un mode de réalisation dans lequel les moyens de retournement sont constitués principalement du rouleau 3 de retournement, qui est un simple rouleau plein. On pourrait cependant, sans sortir de l'étendue de protection de l'invention, prévoir un rouleau comme décrit au brevet EP2365113, c'est à dire un rouleau comportant des cannelures ou des annelures. On pourrait également prévoir, bien que la présente invention permette, si on le souhaite, de s'en affranchir, un rouleau perforé, éventuellement en combinaison avec un tapis perforé, la combinaison de l'agencement de la présente invention avec un tel agencement de rouleau et/ou tapis perforé pour obtenir un maintien encore plus fort du voile (cependant dans ce cas avec une augmentation de la complexité et du coût du dispositif). De même, l'agencement relatif des deux tapis avant et arrière pourrait également être réalisé différemment de celui décrit à la figure 1 sans sortir du domaine de protection de l'invention. En particulier on pourrait prévoir un agencement relatif des deux tapis comme décrit dans EP2365113 ou dans EP1163383.

En particulier, on peut notamment définir la zone ou région de retournement comme étant la région délimitée par les tapis avant et arrière où le voile 1 n'est pas supporté, c'est à dire porté par le dessous, par au moins l'un des deux tapis. A la figure 1, cette région est la zone se trouvant entre les deux tapis 2 et 4 en dessous de la ligne de pincement 14, la région est définie, en coupe transversale, correspondant à celle de la figure 1, par un espace délimité par la partie du tapis 2 avant en contact avec le voile alors que celui-ci se trouve sous le tapis, par la partie du tapis 4 arrière qui n'est pas en contact avec le voile et par le pincement 14, ce dernier constituant une ouverture d'entrée sur le dessus de la région, le pincement 14 se trouvant au niveau où le tapis avant cesse de supporter le voile.

## Revendications

1. Etaleur-nappeur destiné à fournir en sortie une nappe de fibres à partir d'un voile (1) de fibres fourni en entrée, l'étaleur-nappeur réalisant la superposition de tronçons du voile pour former la nappe en sortie et comportant un tapis (2) avant, un tapis (4) arrière et des moyens (3) de retournement destinés à retourner le voile de fibres pour le faire passer d'un état dans lequel il est supporté par le tapis avant à un état dans lequel il est supporté par le tapis arrière, **caractérisé en ce qu'**il est disposé, au-dessus de la région de retournement où le retournement du voile s'effectue, un élément entraîné en rotation, par exemple un rouleau (20) ou cylindre entraîné en rotation, agencé de manière à créer dans la région de retournement une surpression locale par effet Magnus, l'élément rotatif, notamment le rouleau rotatif, étant entraîné par un moteur.

2. Etaleur-nappeur suivant la revendication 1, **caractérisé en ce que** l'agencement est tel que la surface extérieure de l'élément rotatif, notamment du rouleau rotatif, est en communication directe pour les fluides, notamment l'air, avec la région de retournement, notamment sans interposition d'un tapis.

3. Etaleur-nappeur suivant la revendication 1 ou 2, **caractérisé en ce que** l'étaleur-nappeur comporte un premier chariot d'entrée, ou chariot accumulateur, et un deuxième chariot de sortie, ou chariot nappeur, la zone de retournement étant située dans le chariot accumulateur, et l'élément rotatif, notamment le rouleau (20) rotatif, est solidaire du chariot accumulateur, notamment est disposé à l'intérieur de celui-ci.

4. Etaleur-nappeur suivant l'une des revendications 1 à 3, **caractérisé en ce que** le rouleau rotatif a des formes et des dimensions telles qu'il créé un flux d'air ayant un nombre de Reynolds supérieur à 8.000 et notamment compris entre 10.000 et 100.000.

5. Etaleur-nappeur suivant l'une des revendications 1 à 4, **caractérisé en ce que** l'élément rotatif est un rouleau de type cannelé.

6. Etaleur-nappeur suivant la revendication 5, **caractérisé en ce que** les cannelures s'étendant parallèlement à l'axe de rotation du rouleau.

7. Etaleur-nappeur suivant l'une des revendications 3 à 6, **caractérisé en ce que** la commande du moteur d'entraînement de l'élément rotatif est réalisée de manière à donner à l'élément rotatif une vitesse de rotation proportionnelle à la vitesse d'entrée du voile dans le chariot accumulateur.

8. Etaleur-nappeur suivant l'une des revendications 1 à 6, **caractérisé en ce que** la commande du moteur d'entraînement de l'élément rotatif est réalisée de manière à donner à l'élément rotatif une vitesse de rotation proportionnelle à la vitesse d'entrée du voile dans l'étaleur-nappeur.

9. Installation comportant un dispositif de formation de voile, par exemple une carde, un étaleur nappeur suivant l'une des revendications précédentes, alimenté par le dispositif de formation de voile, et un dispositif de consolidation de la nappe formée par l'étaleur nappeur, disposé à la suite de l'étaleur nappeur, par exemple une aiguilleteuse.

## Patentansprüche

1. Kreuzleger, der dazu bestimmt ist, im Auslauf ein Faservlies ausgehend von einem im Einlauf gelieferten Faserflor (1) zu liefern, wobei der Kreuzleger das Übereinanderlegen von Abschnitten des Flors ausführt, um im Auslauf das Vlies zu bilden, und ein vorderes Förderband (2), ein hinteres Förderband (4) und Umlenkmittel (3), die dazu bestimmt sind, den Faserflor umzulenken, um ihn aus einem Zustand, in dem er von dem vorderen Förderband getragen wird, in einen Zustand, in dem er von dem hinteren Transportband getragen wird, übergehen zu lassen, umfasst, **dadurch gekennzeichnet, dass** oberhalb des Umlenkbereichs, in dem das Umlenken des Flors erfolgt, ein drehangetriebenes Element angeordnet ist, zum Beispiel eine drehangetriebene Rolle (20) oder Walze, das so ausgestaltet ist, dass in dem Umlenkbereich durch den Magnus-Effekt ein lokaler Überdruck erzeugt wird, wobei das drehende Element, insbesondere die drehende Rolle, von einem Motor angetrieben wird.

2. Kreuzleger nach Anspruch 1, **dadurch gekennzeichnet, dass** die Ausgestaltung derart ist, dass die Außenfläche des drehenden Elements, insbesondere der drehenden Rolle, in direkter Verbindung für die Fluide, insbesondere die Luft, mit dem Umlenkbereich steht, insbesondere ohne Zwischenschaltung eines Förderbandes.

3. Kreuzleger nach Anspruch 1 oder 2, **dadurch gekennzeichnet, dass** der Kreuzleger einen ersten Einlaufwagen oder Speicherwagen und einen zweiten Auslaufwagen oder Legewagen umfasst, wobei der Umlenkbereich in dem Speicherwagen gelegen ist, und das drehende Element, insbesondere die drehende Rolle (20), fest mit dem Speicherwagen verbunden ist, insbesondere in dessen Inneren angeordnet ist.

4. Kreuzleger nach einem der Ansprüche 1 bis 3, **dadurch gekennzeichnet, dass** die drehende Rolle derartige Formen und Abmessungen hat, dass sie einen Luftstrom mit einer Reynolds-Zahl von mehr als 8 000 und insbesondere zwischen 10 000 und 100 000 erzeugt.

5. Kreuzleger nach einem der Ansprüche 1 bis 4, **dadurch gekennzeichnet, dass** das drehende Element eine Rolle vom geriffelten Typ ist.

6. Kreuzleger nach Anspruch 5, **dadurch gekennzeichnet, dass** sich die Riffelungen parallel zur Drehachse der Rolle erstrecken.

7. Kreuzleger nach einem der Ansprüche 3 bis 6, **dadurch gekennzeichnet, dass** die Steuerung des Antriebsmotors des drehenden Elements so ausgeführt ist, dass dem drehenden Element eine Drehzahl vorgegeben wird, die proportional zur Einlaufgeschwindigkeit des Flors in den Speicherwagen ist.

8. Kreuzleger nach einem der Ansprüche 1 bis 6, **dadurch gekennzeichnet, dass** die Steuerung des Antriebsmotors des drehenden Elements so ausgeführt ist, dass dem drehenden Element eine Drehzahl vorgegeben wird, die proportional zur Einlaufgeschwindigkeit des Flors in den Kreuzleger ist.

9. Anlage, umfassend eine Florbildungsvorrichtung, zum Beispiel eine Krempel, einen Kreuzleger nach einem der vorhergehenden Ansprüche, der mit der Florbildungsvorrichtung beschickt wird, und eine Vorrichtung zum Verfestigen des von dem Kreuzleger gebildeten Vlieses, die im Anschluss an den Kreuzleger angeordnet ist, zum Beispiel eine Nadelmaschine.

## Claims

1. Cross-lapper intended to deliver at its output a web of fibres from a fleece (1) of fibres delivered at its input, the cross-lapper overlaying sections of the fleece to form the web at its output and comprising a front belt (2), a rear belt (4) and means of (3) reversal to reverse the fleece of fibres to change it from a state in which it is supported by the front belt to a state in which it is supported by the rear belt, **characterised in that** placed on top of the reversal region where the fleece is reversed, is a rotating part, for example a roller (20) or cylinder, being driven in rotation and placed such that a local overpressure is created by the Magnus effect in the region of reversal, the rotating part, in particular the roller driven in rotation, being driven by a motor.

2. Cross-lapper according to claim 1, **characterised in that** the arrangement is such that the external surface of the rotating part, in particular the roller driven in rotation, is in direct communication with the region of reversal for fluids, in particular air, in particular without the interposition of a belt.

3. Cross-lapper according to one of claims 1 or 2, **characterised in that** the cross-lapper comprises a first input carriage, or accumulator carriage, and a second output carriage, or lapping carriage, the region of reversal being located into the accumulator carriage, and the rotating part, in particular the roller (20) driven in rotation, is attached to the accumulator carriage, in particular is disposed inside it.

4. Cross-lapper according to one of claims 1 to 3, **characterised in that** the roller driven in rotation has forms and dimensions such that it creates an air flow with a Reynolds number greater than 8,000 and in particular between 10,000 and 100,000.

5. Cross-lapper according to one of claims 1 to 4, **characterised in that** the rotating part is a roller of the splined type.

6. Cross-lapper according to claim 5, **characterised in that** the splines are parallel to the axis of rotation of the roller.

7. Cross-lapper according to one of claims 1 to 6, **characterised in that** the drive motor of the rotating part is controlled to give the rotating part a speed of rotation proportional to the input speed of the fleece into the accumulator carriage.

8. Cross-lapper according to one of claims 1 to 6, **characterised in that** the drive motor of the rotating part is controlled to give the rotating part a speed of rotation proportional to the input speed of the fleece into the cross-lapper.

9. Installation comprising a fleece forming device, for example a card, a cross-lapper according to one of the preceding claims, supplied by the fleece forming device, and a device for consolidation of the web formed by the cross-lapper, located after the cross-lapper, for example a needle machine.
